# FASCICULE DE BREVET EUROPEEN

(11) **EP 0 293 015 B1**
(45) Date de publication et mention de la délivrance du brevet: **02.10.1991**
(21) Numéro de dépôt: 88108740.7
(22) Date de dépôt: 02.07.1985
(51) Int. Cl.: E01B 35/06

(54) **Dispositif pour la commande d'une machine à niveler et riper une voie de chemin de fer**
Steuervorrichtung für eine Eisenbahngleisnivellier- und -richtmaschine
Device for the command of a railway track levelling and aligning machine

(43) Date de publication de la demande: 30.11.1988
(62) Demande divisionnaire de: 85201055.2
(73) Titulaire: LES FILS D'AUGUSTE SCHEUCHZER S.A., CH-1007 Lausanne (CH)
(72) Inventeur: Bühler, Fritz, CH-1024 Ecublens (CH)
(74) Mandataire: Jörchel, Dietrich R.A.

(56) Documents cités:
- EP-A- 0 090 098
- DE-B- 1 951 699
- DE-B- 2 001 542
- DE-B- 2 241 366

## Description

L'invention se rapporte à un dispositif selon le préambule de la revendication 1.

Un dispositif sous la forme d'une bourreuse-niveleuse-ripeuse est connu du brevet européen No 90098 de la demanderesse. L'émetteur qui est constitué par un émetteur laser est conçu pour que son faisceau puisse être tourné sur son axe pour émettre un faisceau en éventail ou à balayage dans un plan vertical servant de base de référence pour le ripage et un faisceau horizontal servant de base de référence pour le nivellement. Les deux récepteurs s'ajustent automatiquement sur le faisceau vertical, respectivement horizontal. La machine avance pas à pas, de traverses en traverses, et à chaque arrêt on procède au nivellement puis, après avoir tourné de 90° l'émetteur laser, au ripage. Il est aussi possible de procéder au nivellement toutes les deux traverses tandis que le ripage est effectué à chaque traverse intermédiaire.

Dans les courbes, il est connu d'utiliser comme ligne de référence absolue la corde d'une section de voie qui est, dans la machine connue, formée par un faisceau laser en éventail ou à balayage dans un plan vertical. Cette corde s'étend entre l'émetteur qui se trouve sur le rail directeur ou axe de la voie et le point d'intersection du faisceau avec le rail directeur ou axe de la voie. Pour effectuer la correction de ripage, on mesure la flèche de cette corde, on la compare avec la flèche connue de la courbe voulue, et l'on calcule la différence qui est une mesure pour le déplacement latéral des rails dans un ou l'autre sens.

Jusqu'ici, l'intervalle de mesure pour lequel l'émetteur reste fixe tandis que la machine s'approche de lui pas à pas, est identique à la corde, c'est à dire que la mesure initiale dans un intervalle de mesure commence au point d'intersection du faisceau avec le rail directeur ou axe de la voie. Cet intervalle de mesure correspondant à la corde est limité en longueur par la condition que la plus grande flèche ne doit pas être supérieure à la possibilité de déplacement latéral du récepteur sur la machine, car ce récepteur doit s'ajuster au point d'impact du faisceau, la valeur du déplacement latéral possible hors du chassis de la machine étant en général limitée par l'interdiction de pénétrer dans le gabarit du rail parallèle pour ne pas gêner le trafic sur ce rail.

A cause de ces conditions, dans les courbes, on est obligé de choisir des intervalles de mesure relativement courts, donc de déplacer fréquemment l'émetteur laser pour définir l'intervalle de mesure suivant, ce qui entraîne des pertes de temps, augmente le nombre des manipulations et diminue le rendement des opérations de ripage.

Sur les machines connues, les récepteurs pour le ripage et le nivellement sont installés sur un chariot de mesure avant qui définit le point avant d'une base de mesure relative constituée par une ligne de référence; la position de cette ligne de référence sert à déterminer, au moyen des données d'ajustage de ces récepteurs, les valeurs de correction de la voie laquelle est directement déplacée sous la ligne de référence, au point de travail qui se trouve derrière ledit point avant. Dans ces conditions, l'opérateur de la machine connaît les valeurs de correction seulement au moment du déplacement de la voie, et il se peut qu'un obstacle interdise tout déplacement ou prescrive un déplacement déterminé de la voie.

La présente invention propose un dispositif pour la commande d'une machine de réfection d'une voie qui évite les inconvénients précités.

A cet effet, le dispositif selon l'invention est caractérisé par les caractéristiques de la revendication 1.

Une disposition préférée des récepteurs est décrite dans la revendication 2.

Dans ce qui suit, l'invention est exposée plus en détail à l'aide des dessins représentant, schématiquement, un mode d'éxécution du dispositif et des détails préférés du dispositif.

La figure 1 représente, schématiquement en vue latérale, l'émetteur laser avec le récepteur pour le nivellement et, en traits mixtes, le faisceau horizontal, et en pointillés le faisceau vertical.

La figure 2 représente la même vue que la figure 1, mais en plan, avec le récepteur pour le ripage, le faisceau vertical étant dessiné en traits mixtes tandis que le faisceau horizontal est dessiné en pointillés.

La figure 3 représente, schématiquement, le récepteur laser soit pour le ripage, soit pour le nivellement avec le faisceau laser ajusté.

La figure 4 représente, schématiquement, une vue transversale de la voie avec les récepteurs de nivellement et de ripage.

La figure 5 est une vue schématique en perspective illustrant le principe du dispositif avec les deux faisceaux et les deux récepteurs.

La figure 6 représente, schématiquement, une vue de dessus, sur une section courbée de la voie, dont l'écart par rapport de la courbe théorique indiquée en traits mixtes a été exagéré pour une meilleure compréhension, et sur laquelle on a représenté plusieurs points de mesure pour illustrer le ripage.

La figure 7 représente une vue partielle agrandie de la section courbée de la voie, selon la figure 6, à un endroit de travail.

Les figures 8, 8a, 8b représentent des schéma-blocs du dispositif pour trois différentes méthodes de commande des corrections de voie.

La figure 9 représente, schématiquement, une coupe transversale de la voie au niveau du récepteur pour le ripage, montrant le système de calcul de flèche, et au dessous, le trajet parcouru par ce récepteur sur son support pendant les mesures aux différents points de mesure.

La figure 10 représente, schématiquement, une vue de dessus d'une forme d'exécution préférée du dispositif selon l'invention.

Les figures 11 et 11a représentent, schématiquement, une vue transversale et latérale d'une disposition préférée des deux récepteurs.

Le principe de fonctionnement d'une machine permettant de réaliser le procédé selon l'invention sera tout d'abord décrit au moyen des figures 1 à 5 pour son application aux sections droites des rails, en vue d'expliquer les procédés de ripage et de nivellement. Une telle machine est d'ailleurs décrite dans le brevet EP No 90098. Selon ce principe, il est donc prévu un seul émetteur laser 1, placé devant une machine à niveler et riper une voie de chemin de fer, avançant selon la flèche (fig. 1) et schématisée sur les dessins par un châssis principal 2. Cet émetteur 1 est adapté pour émettre un faisceau en éventail ou à balayage dirigé soit horizontalement pour le nivellement (faisceau Fn), et après une rotation de 90° soit verticalement pour le ripage (faisceau Fr), un récepteur de nivellement Rn et un récepteur de ripage Rr étant montés tous deux sur la machine, c'est-à-dire sur un chariot de mesure avant (non représenté) de la machine.

Sur la figure 1 montrant une vue latérale du dispositif de commande du nivellement on a illustré par la ligne 3 l'ancienne voie qui doit être corrigée, les défauts de cette voie ont été naturellement très exagérés pour la compréhension de la figure, en traits pointillés est illustrée la portion de cette ancienne voie qui vient d'être corrigée, la ligne 4 représente la nouvelle voie corrigée et la ligne en traits mixtes 4´ représente la voie désirée qui est définie par l'axe du laser lequel est ajusté, en début de travail, parallèlement à cette voie désirée.

Le dispositif comprend un émetteur laser 1, émettant un faisceau horizontal Fn et qui est monté sur un chariot 5 stationné d'une manière fixe, à un emplacement choisi sur l'ancienne voie 3, en avant de la machine laquelle est, dans le cas considéré, une bourreuse-niveleuse-ripeuse symbolisée par le châssis 2 et qui sera ci-après simplement désignée par machine. Cette machine est équipée d'une base de mesure relative connue, formée par les points A, B, C sur la voie, lesquels sont définis d'une manière connue, par exemple par des palpeurs appartenant à des chariots de mesure roulant sur les voies indépendants des boggies de la machine, et suspendus au-dessus du châssis principal 2 de celle-ci. Le point C défini par le chariot de mesure arrière se trouve sur la voie 4 déjà corrigée. Le point A dont la position sur la figure 1 a été exagérée, se trouve sur la voie pas encore corrigé, c'est pourquoi le châssis 2 est incliné vers l'avant. Le point B représente le point de travail qui est donc situé à proximité des éléments de travail servant à positionner la voie et qui sont constitués, de la manière connue, par des pinces de ripage et de nivellement. Sur la figure 1, le point B vient juste d'être corrigé, comme le point C est également corrigé.

A la hauteur du point A se trouve, monté sur le chariot de mesure avant, un récepteur laser pour le nivellement Rn qui peut être ajusté dans le sens vertical par rapport au châssis du chariot au moyen d'un moteur d'ajustage Mn. Une ligne de référence Ln sert comme base de mesure relative pour le nivellement. Dans l'exemple considéré, un élément qui porte l'extrémité antérieure AL de cette ligne de référence Ln est fixé au récepteur Rn. Cette extrémité AL se trouve au-dessus du point A. Dans le cas présent, cette ligne de référence Ln est supposée être réalisée par un fil tendu sur les chariots de mesure. Ce fil est fixe au point CL situé à la hauteur du point C et commande par sa position d'une manière bien connue, via un dispositif de commande, la position des pinces de nivellement, au point BL, situé à la hauteur du point B.

Le récepteur laser pour le nivellement Rn, comme le récepteur laser pour le ripage Rr dont il sera question ci-après, est constitué par quatre cellules photoélectriques C1 à C4, représentées sur la figure 3, et il est conçu de telle manière qu'il peut être déplacé dans la position voulue au moyen du moteur d'ajustage Mn en fonction de la ligne d'impact du faisceau laser horizontal Fn sur les cellules, l'ajustement étant réalisé dès que le faisceau se trouve exactement entre les deux cellules centrales C2 et C3.

Dans le cas représenté sur la figure 1, l'ajustage a déjà été effectué de telle manière que la ligne de référence Ln qui avait, avant correction, la position représentée par la ligne L'n a maintenant la position correcte parallèle à l'axe du laser. Cela signifie que le point AL s'est déplacé verticalement vers le haut de l'écart x_{A}, qui correspond à la hauteur dont la voie devrait être soulevée au point A, et que le point BL a été corrigé verticalement de l'écart x_{B}, ce qui définit au point de travail le point Bx situé exactement sur la ligne théorique 4´ et sur lequel la voie 3 a été soulevée de la correction de nivellement ΔBn par les pinces. BC représente donc le tronçon de la voie corrigée tandis que AB représente le tronçon non corrigé.

Bien entendu, cette ligne de référence Ln pourrait être formée par n'importe quel autre moyen mécanique ou non, par exemple un rayon lumineux, et les chariots de mesure définissant les points A et C ne se trouvent pas obligatoirement au-dessous du châssis 2 mais peuvent se trouver sur des petits chariots auxiliaires qui rouleraient à une distance fixe à l'avant, respectivement à l'arrière du châssis 2.

Sur la figure 2 on a montré d'une manière analogue à la figure 1 une vue de dessus du dispositif de commande du ripage travaillant avec un faisceau laser vertical Fr. Le récepteur de ripage Rr, installé comme le récepteur Rn, sur le chariot de mesure avant est ajustable par rapport à ce chariot sur un guide transversal en fonction du faisceau vertical Fr par l'intermédiaire d'un moteur Mr. Une ligne de référence Lr sert de base de mesure relative pour le ripage et est, dans l'exemple considéré et pour les ripages effectués sur les voies rectilignes, liée au récepteur Rr. On a indiqué sur la figure 2, en ligne continue, la position de la ligne de référence Lr déjà corrigée et en traits pointillés la ligne de référence L′r à l'état non corrigé. Dans cette vue, la position A du point de référence comprend les deux points AG sur le rail gauche et AD sur le rail droit. A la hauteur de ces points AG, AD, la ligne de référence Lr s'est déplacée transversalement de l'écart y_{A} et à la hauteur du point B de l'écart y_{B}, ce qui définit la position voulue By de l'axe de la voie qui est déplacée de la correction de ripage ΔBr par les pinces commandées.

Les pinces pour les corrections de la voie aux plans horizontal et vertical au point B de la machine, sont actionnées par des moteurs de positionnement pour le nivellement et le ripage, commandés en fonction des écarts x_{B}, respectivement y_{B} déterminés par les bases de mesure relatives comme indiqué dans les figures 1 et 2.

Selon une variante, les lignes de référence Ln et Lr formant la base de mesure relative peuvent aussi être disposées sur les chariots de mesure d'une manière fixe et donc indépendamment des récepteurs Rn et Rr, par exemple à la hauteur de l'axe central longitudinal des chariots de mesure avant (point A) et arrière (point C) ou à la hauteur du rail directeur. Dans ce cas, les écarts x_{B}, respectivement y_{B} qui déterminent les corrections de la voie sont déterminés, à partir des écarts x_{A} et y_{A}, par les rapports x_{A}/x_{B} et yₐ/y_{B} qui ne dépendent que des distances connues A̅C̅ et A̅B̅. Ces écarts x_{A} et Y_{A} sont donnés par la position des récepteurs Rn et Rr sur la base de mesure relative au point A.

La figure 4 représente schématiquement une section de la voie et du chariot de mesure avant au niveau des récepteurs de nivellement Rn et de ripage Rr montrant leur position relative, et dans ce cas précis on a supposé que le récepteur de ripage Rr se trouve situé sur l'axe central de la voie tandis que le récepteur de nivellement Rn se trouve sur le rail directeur qui est généralement la voie la plus basse dans une courbe.

Sur la figure 5 on a représenté simultanément, en perspective, les deux systèmes et l'on voit le faisceau horizontal Fn et vertical Fr ainsi que les deux récepteurs de nivellement Rn qui peut se déplacer verticalement et de ripage Rr qui peut se déplacer horizontalement. L'émetteur laser 1 se trouve sur l'axe de la voie.

La figure 6 montre le système de ripage dans une section courbée de la voie 3 avant la correction et, en traits mixtes, la courbe théorique 4′, connue, ayant le rayon R et définissant la position dans laquelle la voie 3 devrait être corrigée. Pour des raisons de simplification on a montré figure 6 seulement le rail directeur de la voie ou l'axe central de la voie, et l'on a indiqué seulement le point A de la base de mesure relative A, B, C (figure 2) en désignant les points A₀, A₁, A₂, A₃, A₄ aux différents points de mesure où la machine s'arrête. Les écarts entre la voie 3 et la courbe théorique 4′ sont bien sûr largement exagérés sur la figure 6. L'émetteur 1 placé sur la voie au devant de la machine, émet un faisceau vertical Fr qui sectionne la courbe de la voie et forme donc une sécante.

Jusqu'ici, selon le procédé conventionnel, pour le ripage dans une courbe on choisissait la corde comme intervalle de mesure dans lequel la machine se déplace pas à pas vers l'émetteur sans avoir à changer la position de celui-ci, et la mesure initiale était effectuée à l'intersection du faisceau avec le rail directeur ou axe de la voie, de cette façon il y avait seulement les flèches de la corde situées sur le même côté du rail. La corde maximale était bien entendu limitée par la condition que la flèche maximale ne dépasse pas la course possible du récepteur sur la machine.

Selon l'invention, on choisit, comme illustré figure 6, un intervalle de mesure G′ plus grand, qui dépasse la corde au delà du point d'intersection du faisceau avec le rail directeur ou axe de la voie, jusqu'au point A₀ qui représente, dans l'exemple choisi, l'endroit de mesure et correction initiales. Sur la figure 6 on a indiqué les valeurs de consigne des flèches f₀, f₁,...f₄ (distance entre la courbe théorique 4′ et le faisceau Fr), qui sont calculées par un calculateur UC (figure 8), les valeurs actuelles des flèches fm₀, fm₁,...fm₄, (distance entre le rail directeur ou axe de la voie actuelle et Fr) qui sont mesurées, ainsi que les écarts y₀, y₁,...y₄, définis par les différences fm₀ - f₀ = y₀, fm₁ - f₁ = y₁, etc.

L'intervalle de mesure maximum G′ doit bien entendu être choisi de telle manière que la somme des flèches maximum gauche et droite qui sont, dans l'exemple considéré, les flèches fm₀ + fm₄, soit compatible avec la course du récepteur Rr qui s'ajuste toujours au faisceau Fr.

Dans la pratique, si l'on se trouve sur un tronçon de voie ne présentant pas trop de courbures, on peut positionner au départ le chariot 5 portant l'émetteur laser 1 à une distance d'environ 350 à 400 mètres de la machine, donc plus grande que jusqu'ici, et une fois que celle-ci s'est avancée en cours de travail trop près de l'émetteur, on redéplace de nouveau le chariot 5 d'une distance d'environ 350 à 400 mètres de la machine.

Au début du travail, dans l'intervalle de mesure G′, la machine avec le récepteur de ripage Rr se trouve donc au point A₀. Plus exactement, c'est le chariot de mesure avant qui se trouve au point A₀. Dans cette position initiale, ou bien la valeur actuelle de la flèche fm₀ et donc l'écart fm₀ - f₀ = y₀ sont connues de la dernière mesure dans l'intervalle de mesure précédent et peuvent servir pour ajuster le faisceau Fr du laser; ou bien, si la réfection commence, l'écart y₀ est mesuré directement comme différence de la position actuelle de la voie et sa position voulue, définie, par exemple par un repère ou piquet fixe.

Pendant la travail, la machine suit la courbe de la voie 3 et arrive successivement après une distance parcourue S1, S2, S3, S4 etc, aux points A₁, A₂, A₃, A₄ etc, tandis que le récepteur de ripage Rr suit le faisceau vertical Fr du laser et se déplace donc toujours automatiquement sur son chariot jusqu'au point d'impact avec le faisceau Fr. Cette position du récepteur détermine chaque fois la valeur actuelle de la flèche fm₁, fm₂, etc.

Au fur et à mesure de l'avance de la machine, à chaque point de mesure A₁, A₂, etc, la valeur de consigne de la flèche f₁, f₂, etc qui correspond à la courbe théorique 4′ est calculée. Pour cela on utilise, comme cela est encore expliqué en relation avec la figure 8, un calculateur de flèche UC et une unité de mesure du chemin parcouru UM. Le calculateur UC calcule la valeur de consigne de la flèche d'une manière connue pour les courbes et toutes les courbes de raccordement, en fonction des données géométriques, comme du rayon R de la courbe, de la longueur G′ de l'intervalle de mesure choisi, des données pour le rayon variable d'une courbe de raccordement qui comprennent la longueur L de cette courbe, etc, et du chemin parcouru S, et la compare avec la flèche mesurée, donc la valeur actuelle de cette flèche. A partir de la différence des deux valeurs sont calculés les écarts correspondants y₁, y₂ etc.

Bien sûr, si la différence fm - f donne un écart y positif, le déplacement des rails a lieu en direction du faisceau Fr, comme c'est le cas aux points A₀, A₁, A₂, A₄. Si l'écart y est négatif, les rails sont déplacés dans l'autre direction, comme c'est le cas au point A₃.

Au point A₂, dans l'exemple représenté figure 6, la valeur de consigne de la flèche f₂ est nulle, car le récepteur se trouve justement au point d'intersection entre la courbe théorique 4′ et le faisceau Fr. La valeur actuelle de la flèche fm₂ est égale à l'écart y₂.

Pour effectuer le ripage dans une courbe il faut encore tenir compte de la flèche f_{B} de la base de mesure relative, comme cela est illustré schématiquement sur la figure 7 pour une position de travail de la machine. On a indiqué la base de mesure relative avec le point A (sur la voie 3 non corrigée), le point B de travail et le point C (sur la voie 4 corrigée), la ligne de référence L′r avant et Lr après le correction, le récepteur Rr centré sur le faisceau Fr, ce qui détermine la flèche actuelle fm de la base de mesure absolue, ainsi que la différence fm - f = - y_{A} (f est la valeur de consigne de la flèche). La flèche f_{B} est la distance entre la courbe théorique et la ligne de référence formant une corde de cette courbe. Sur la figure 7 on a indiqué la courbe théorique 4ʼʼ par rapport à la base de mesure relative avec la ligne de référence Lʼr pas encore corrigée; la flèche f_{B} montrée se rapporte donc à cette courbe théorique.

La valeur de cette flèche f_{B} est toujours connue; elle est constante dans une courbe à rayon constant, et varible dans une courbe de raccordement et calculée par un calculateur UR (figure 8) en fonction du chemin parcouru.

La procédure de correction de ripage est décrite en détail au moyen de la figure 7 et de la figure 8 qui montre le schéma-bloc de contrôle et de commande dans une courbe.

Le calculateur UC des flèches dans la base de mesure absolue est disposé pour calculer à chaque endroit de travail les valeurs de consigne des flèches f et pour créer à sa sortie un signal correspondant à l'écart y_{A} au point A ou y_{B} au point B. Pour cela, on introduit tout d'abord, avant le commencement des travaux dans un intervalle de mesure G′, les données suivantes : Rayon R de la courbe de la voie concernée, respectivement les données pour le rayon variable d'une courbe de raccordement; l'écart initial y₀ au point A₀ mesuré dans la voie, par exemple, par rapport à un repère ou piquet fixe, et la longueur de l'intervalle G′.

Au cours de l'avance de la machine, les données variables sont introduites : le chemin parcouru S, mesuré par une unité de mesure UM; la valeur actuelle de la flèche fm mesurée par le récepteur Rr ainsi que l'angle α de dévers mesuré d'une manière connue par un pendule Pe. En effet, les voies à régler sont toujours soumises à des défauts de dévers et, de ce fait, il est indispensable de corriger l'écart y_{A}, respectivement y_{B}, en fonction du dévers aux points de mesure. Ceci est effectué à l'aide d'un pendule Pe, installé sur la base de mesure relative.

Pour effectuer un ripage correct au point B on a deux méthodes principales en utilisant une ligne de référence Lr soit déplaçable, soit immobile, sur la machine.

Selon la première méthode, on prévoit, comme illustré figure 7, une ligne de référence Lr ajustable indépendamment de la position du récepteur Rr transversalement par un moteur Mf (figures 8 et 9). Dans ce cas à la sortie du calculateur UC apparait l'écart y_{A} au point A correspondant à la différence fm - f₀, corrigée le cas échéant d'un correctif dépendant de l'angle α. Cet écart y_{A} commande le moteur Mf qui déplace la ligne de référence Lr au point A de cet écart y_{A}. Cela correspond à un écart y_{B} au point de travail B, où une butée, ou un élément de référence, est déplacée avec la ligne de référence Lr définissant la position voulue ou position de consigne des pinces qui corrigent les rails.

En outre, le calculateur UR calcule la flèche f_{B} de la base de mesure relative à partir des données S et R, respectivement L et des autres données pour le rayon variable d'une courbe de raccordement. Le calculateur UR émet un signal de sortie correspondant à cette flèche f_{B} qui commande un deuxième moteur Mb (figure 8). Ce moteur corrige la position de la butée mentionnée par rapport à la ligne de référence Lr d'une distance égale à f_{B}, telle que la butée se trouve maintenant exactement sur la courbe théorique 4′.

Maintenant les pinces qui engagent les rails sont déplacées de la correction de ripage ΔB par un entraînement hydraulique enclenché jusqu'à ce que la voie se trouve à la position de consigne définie par la butée, donc sur la ligne théorique 4′. Comme montré figure 7 la valeur ΔB est égale à l'addition des écarts y_{B} et yf_{B}, yf_{B} représentant la distance entre la position actuelle de la voie non corrigée 3 et la ligne de référence non corrigée L′r.

Selon l'autre méthode de ripage (figure 8a), on travaille avec une ligne de référence Lr immobile, le moteur Mf est supprimé, et le calculateur UC calcule l'écart y_{B} au point B et envoie un signal de sortie correspondant à cet écart y_{B} au moteur Mb lequel reçoit en outre le signal correspondant à la flèche f_{B} calculée par le calculateur UR. Ce moteur Mb est donc commandé par les deux signaux y_{B} et f_{B} et fait déplacer la butée de cette distance y_{B} et f_{B} dans la position de consigne.

Comme variante, (figure 8b), le signal de sortie y_{B} du calculateur UC peut être introduit dans le calculateur UR qui calcule directement le déplacement total y_{B} + f_{B} et donne un signal correspondant au moteur Mb.

Selon une autre variante, il est aussi possible que le calculateur UC envoie un signal correspondant à l'écart y_{A} au calculateur UR qui le transforme en un signal correspondant à l'écart y_{B} au point B. Dans ce cas, le calculateur UC ne doit pas émettre un signal y_{B}.

Comme alternative, le calculateur UR donne un signal correspondant à f_{B} au calculateur UC qui émet un signal correspondant à la somme y_{B} + f_{B} comme signal de commande au moteur Mb.

Dans tout les cas décrits auparavant, pour effectuer le ripage, l'entraînement hydraulique des pinces qui saisissent les rails est commandé par un signal correspondant à la correction de ripage ΔB = y_{B} + yf_{B} (figure 7) pour que les rails soient ripés dans la position de consigne qui est définie par la butée ou l'élément de référence dans la base de mesure relative. L'entraînement hydraulique des pinces est donc commandé indirectement par les calculateurs UC et UR.

Alternativement, on peut procéder aussi de la manière suivante : on prévoit un détecteur de position qui détermine à chaque instant la position actuelle des pinces et donc de la voie 3 et émet un signal y relatif pour le calculateur UR. Ce calculateur UR calcule non seulement la flèche f_{B}, mais aussi à partir de cette flèche f_{B} et à partir du signal qui représente la position actuelle de la voie 3, directement l'écart yf_{B} (figure 7). Dans ce cas, en renonçant au moteur Mb, les pinces sont commandées directement au moyen du signal de sortie y_{B} du calculateur UC et du signal de sortie yf_{B} du calculateur UR, ou bien à partir du signal correspondant à la somme y_{B} + yf_{B} du calculateur UR sans qu'il soit nécessaire d'utiliser une butée ou un élément de référence déplaçable qui détermine la position de consigne. Les schéma-blocs correspondant à cette manière de commander l'entraînement hydraulique des pinces correspondraient aux figures 8, 8a et 8b avec les seules modifications que le moteur Mb montré représenterait l'entraînement hydraulique des pinces et que le signal de sortie correspondant à la flèche f_{B} devrait être remplacé par le signal correspondant à l'écart yf_{B}.

L'unité EC montrée figure 8, 8a et 8b, qui reçoit le signal y_{A}, sera expliquée lors de la description de la figure 10.

Sur la figure 9 est illustrée une vue en coupe de la voie et du chariot de mesure avant - vu de l'avant - au niveau du point A₀ (figure 6) et, en traits mixtes, au niveau du point A₃, et ceci avant la correction. Au point A₀ de départ pour le ripage d'un secteur de voie, dans l'intervalle de mesure G′, le récepteur de ripage Rr est déplacé à l'extrémité avant de la base de mesure relative sur le support 6 du chariot de mesure, à une distance de l'axe central La du dispositif de mesure (donc l'axe longitudinal central des chariots de mesure) égale à la valeur de la flèche actuelle fm₀, par exemple au moyen d'une vis, entraînée par le moteur Mr. Le faisceau vertical Fr est centré au récepteur Rr. Le point avant AL₀ de la ligne de référence est déplacé sur le support 7 du chariot de mesure par le moteur Mf de l'écart y₀, donc de la différence fm₀ - f₀ au centre de la voie théorique 4′₀.

Au point de mesure A₃, le récepteur Rr s'est déplacé sur le support 6 de la valeur de la flèche mesurée fm₃ plus petite que la flèche théorique f₃, permettant de calculer l'écart y₃. Dans ce cas, l'extrémité avant AL₃ de la base relative est déplacée sur le support 7 du chariot de mesure au centre de la voie théorique 4′₃.

En dessous de la figure 9 on a représenté le trajet du récepteur Rr sur son support 6 lors des mesures aux points A₀ et A₄. En principe, la largeur maximale que peut occuper le support transversal 6 est généralement de 3 mètres.

Dans les systèmes de mesure décrits, les récepteurs Rr et Rn pour le ripage et le nivellement sont placés directement sur le chariot de mesure 9 (figure 10) qui définit le point A de la base de mesure relative, c'est-à-dire les valeurs de correction y sont calculées et utilisées directement pour la correction de la voie au point B. Ce système a le désavantage que l'opérateur de la machine connaît les valeurs de correction seulement au moment du déplacement de la voie et il se peut qu'un obstacle interdise tout déplacement ou prescrive un déplacement déterminé de la voie sur la hauteur B. Pour éliminer cet inconvénient, comme illustré figure 10, les récepteurs de ripage et de nivellement Rr et Rn sont placés sur un chariot de mesure spécial 10 à une distance b de 6 à 12 mètres devant le chariot de mesure 9 définissant le point A. Ce chariot 10 est, par exemple, connecté à l'extrémité antérieure de la machine par un bras de couplage. Dans ce cas, le valeur de ripage effective, donc l'écart y_{A}′ mesuré au point A′ (et de même la valeur de nivellement effective), est mémorisée dans l'unité de calcul UC jusqu'à ce que le chariot de mesure 9 arrive à la hauteur du point de mesure A′. Ces valeurs de ripage (et les valeurs de nivellement) mémorisées sont dans l'exemple visualisées sur un affichage EC, indiqué sur les figures 8, 8a et 8b, tel qu'un écran, un enregistreur ou autre moyen. Cela permet à l'opérateur de la machine d'intervenir 10 à 20 traverses avant l'exécution du travail pour effectuer d'éventuelles corrections. Il est évident que le système de nivellement sera conçu de la même manière.

En ce qui concerne la disposition des récepteurs Rn et Rr, jusqu'ici toujours installés indépendamment l'un de l'autre, il est nécessaire que le récepteur de ripage Rr soit placé toujours en dehors de la zone de réglage du récepteur de nivellement Rn, afin que l'un ne dérange pas la fonction de l'autre. Ce récepteur Rr est donc installé soit au dessus, soit au dessous de la zone de réglage du récepteur Rn. Cette disposition connue présente l'inconvénient que l'intervalle de travail effectif est raccourci par rapport à l'intervalle de mesure G′ comme défini sur la figure 6. En effet, lorsque la machine s'approche de l'émetteur, la largeur des faisceaux diminuant, leur champ d'opération se concentre dans le milieu, ce qui a pour conséquence que le récepteur Rr se trouve bientôt au dessus ou au dessous du faisceau Fr, qu'on ne peut plus mesurer et que la machine devrait s'arrêter à une distance relativement grande de l'émetteur.

Pour éviter cet inconvénient, une disposition comme illustrée sur la figure 11 est proposée. Selon cette disposition, on voit que le récepteur Rn pour le faisceau horizontal est monté sur la face inférieure d'un support 6 transversal le long duquel le récepteur Rr pour le faisceau vertical peut se déplacer, par exemple sur une vis entraînée par le moteur Mr, pour effectuer la mesure de ripage. L'ensemble de ce support 6 avec le récepteur Rr et le récepteur Rn est monté de son côté sur un support vertical 8 le long duquel ledit ensemble peut se déplacer verticalement, par exemple sur des vis, entraîné par le moteur Mn, pour que le récepteur Rn puisse effectuer la mesure de nivellement. Ceci permet d'utiliser presque la totalité de la distance jusqu'à l'émetteur, comme illustré sur la figure 11a, et donc d'augmenter l'intervalle G′ effectif.

En Effet, par cette construction le récepteur Rr qui peut naturellement être aussi fixé à la face supérieure du support 6, se déplace toujours verticalement avec le récepteur Rn et n'est qu'à une petite distance verticale constante de celui-ci.

L'invention n'est, bien entendu, pas limitée aux formes d'exécution décrites et de nombreuses autres variantes pourraient être envisagées. Le fait que l'intervalle de mesure G′ puisse être choisi plus large que jusqu'ici signifie aussi que les distances entre les repères ou piquets fixes installés le long de la voie et définissant le tracé théorique peuvent être plus grandes et donc que le nombre de ces repères est réduit.

## Revendications

1. Dispositif pour la commande d'une machine (2) à niveler et riper une voie de chemin de fer (3), comprenant d'une part un système d'émetteur (1) de rayons électromagnétiques, en particulier des rayons laser, installé sur un chariot (5) stationné sur la voie (3) ou le tracé devant la machine (2), et conçu pour émettre un premier faisceau en éventail ou à balayage (Fn) dans un plan horizontal pour le nivellement, et un deuxième faisceau en éventail ou à balayage (Fr) dans un plan vertical pour le ripage, d'autre part, installés sur un chariot de mesure de la machine (2), deux récepteurs (Rn, Rr) pour le faisceau horizontal (Fn) et pour le faisceau vertical (Fr), ces récepteurs (Rn, Rr) étant conçus pour qu'il se centrent automatiquement à chaque mesure à la ligne d'impact de l'un ou l'autre desdits faisceaux, ces positions ajustées servent à déterminer la correction de la voie à effectuer; la machine (2) comportant des lignes de référence (Lr, Ln) d'une base de mesure relative (A, B, C) dont le point avant (A) est défini par un chariot de mesure (9), caractérisé par le fait que les récepteurs (Rn, Rr) sont placés sur un chariot de mesure spécial (10) à une distance fixe (b) devant le chariot de mesure avant (9) de la base de mesure relative, permettant de mémoriser un nombre déterminé de valeurs de ripage et de nivellement et qu'un affichage (EC), comme un écran, un enregistreur ou autre moyen est prévu pour visualiser ces valeurs.

2. Dispositif selon la revendication 1, caractérisé par le fait que le récepteur (Rr) pour le ripage est déplaçable transversalement le long d'un support horizontal (6), que ce support horizontal (6) est lui-même déplaçable le long d'un support vertical (8) et que le récepteur (Rn) pour le nivellement est fixé au support (6) sur lequel le récepteur (Rr) est déplaçable.

## Claims

1. A device for controlling a machine (2) for levelling and shifting a railroad track (3), comprising, on the one hand, a system (1) for transmitting electromagnetic beams, in particular laser beams, installed on a carriage (5) parked on the track (3) or the layout in front of the machine (2) and designed to transmit a first spreading or sweeping beam (Fn) in a horizontal plane for levelling and a second spreading or sweeping beam (Fr) in a vertical plane for shifting, and, on the other hand, installed on a measuring carriage of the machine (2), two receivers (Rn, Rr) for the horizontal beam (Fn) and for the vertical beam (Fr), these receivers (Rn, Rr) being designed for automatic self-centering relative to the line of incidence of one of the said beams or the other during each measurement, these adjusted positions serving to determine the track correction to be made, and the machine (2) having reference lines (Lr, Ln) of a relative measuring base (A, B, C), the front point (A) of which is defined by a measuring carriage (9), where in the receivers (Rn, Rr) are arranged on a special measuring carriage (10) at a fixed distance (b) in front of the front measuring carriage (9) of the relative measuring base, making it possible to store a specific number of shifting and levelling values, and wherein a display means (EC), such as a screen, a recorder or any other means, is provided for displaying these values.

2. The device as claimed in claim 1, wherein the shifting receiver (Rr) is transversely displaceable along a horizontal support (6), wherein this horizontal support (6) is itself displaceable along a vertical support (8), and where in the levelling receiver (Rn) is fastened to the support (6) on which the receiver (Rr) is displaceable.

## Patentansprüche

1. Vorrichtung zum Steuern einer Maschine (2) zum Nivellieren und Richten eines Eisenbahngleises (3), mit, einerseits, einem elektromagnetische Strahlen, insbesondere Laserstrahlen, aussendenden Sendersystem (1), das auf einem vor der Maschine (2) auf dem Gleis (3) oder auf der Trasse stationierten Wagen (5) installiert und dazu eingerichtet ist, einen ersten, zum Nivellieren dienenden, fächerförmigen oder periodisch abgelenkten Strahl (Fn) in einer Horizontalebene und einen zweiten, zum Richten dienenden, fächerförmigen oder periodisch abgelenkten Strahl (Fr) in einer Vertikalebene auszusenden, und mit, andererseits, zwei, auf einem Messwagen der Maschine (2) installierten Empfängern (Rn, Rr) für den horizontalen (Fn) und für den vertikalen Strahl (Fr), welche Empfänger dazu eingerichtet sind, sich bei jeder Messung automatisch auf die Auftrefflinie des einen oder anderen dieser Strahlen zu justieren, wobei diese justierten Stellungen dazu dienen, die durchzuführende Gleiskorrektur zu bestimmen, und wobei die Maschine (2) Bezugslinien (Lr, Ln) einer relativen Messbasis (A, B, c) aufweist, deren vorderer Punkt (A) durch einen Messwagen (9) definiert ist, dadurch gekennzeichnet, dass die Empfänger (Rn, Rr) auf einem speziellen Messwagen (10) in festem Abstand (b) vor dem vorderen Messwagen (9) der relativen Messbasis angeordnet sind, was es erlaubt, eine bestimmte Anzahl von Richt- und Nivellierwerten zu speichern, und dass eine Anzeigevorrichtung (EC), wie ein Bildschirm, eine Registriervorrichtung oder ein anderes Mittel, zum Sichtbarmachen dieser Werte vorgesehen ist.

2. Vorrichtung nach Anspruch 1, dadurch gekennzeichnet, dass der Empfänger (Rr) für das Richten in Querrichtung längs eines horizontalen Trägers (6) verschiebbar ist, dass dieser horizontale Träger (6) selber längs eines vertikalen Trägers (8) verschiebbar ist und dass der Empfänger (Rn) für das Nivellieren an dem Träger (6) befestigt ist, auf welchem der andere Empfänger (Rr) verschiebbar ist.
